# FASCICULE DE BREVET EUROPEEN

(11) **EP 1 213 791 B1**
(45) Date de publication et mention de la délivrance du brevet: **17.08.2005**
(21) Numéro de dépôt: 00440323.4
(22) Date de dépôt: 11.12.2000
(51) Int. Cl.: H01R 4/48

(54) **Connecteur électrique à ressort à cage avec levier autoporté**
Elektrischer Verbinder mit Käfigfeder und selbsttragendem Hebel
Electrical connector with cage spring and selfsupported lever

(43) Date de publication de la demande: 12.06.2002
(73) Titulaire: Hager Electro S.A., 67215 Obernai Cedex (FR)
(72) Inventeur: Weyh, Sébastien, 67600 Kintzheim (FR); Husser, Christian, 68150 Ostheim (FR); Dietrich, Christian, 67140 Gertwiller (FR); Houde, Claude, 67210 Bernardswiller (FR); Ponsard, Laurent, 68300 Saint-Louis (FR)
(74) Mandataire: Littolff, Denis

(56) Documents cités:
- EP-A- 0 837 526
- DE-C- 19 834 681
- DE-U- 8 301 933
- DE-U- 29 721 214

## Description

La présente invention a trait à un connecteur électrique à au moins une lame ressort du type à cage, ladite lame formant de manière très classique une boucle d'allure triangulaire aux angles arrondis, dont les deux portions d'extrémité sont orientées sensiblement perpendiculairement l'une à l'autre, la première étant fixée sur une borne électrique conductrice qui traverse par ailleurs une fenêtre pratiquée dans la seconde.

De tels connecteurs sont bien connus, et en général manipulés à l'aide d'un outil que l'on introduit dans un orifice prévu à cet effet dans les appareils qu'elles équipent, afin d'exercer une action visant à contraindre le ressort pour ouvrir la connexion.

L'exercice de l'action peut néanmoins se faire selon deux modalités distinctes : selon une première hypothèse, la lame de l'outil introduite dans l'appareil exerce une action directe sur la lame ressort qu'elle sollicite sans intermédiaire.

Alternativement, les connecteurs peuvent être munis de leviers de manipulation accessibles de l'extérieur du boîtier de l'appareil, et manipulables à la main ou par un coutil. A titre d'exemple, dans les documents DE-C-198 34 681 et DE-U-830 19 332, les lames ressorts fixées sur leurs bornes sont disposées dans un boîtier qui comporte une partie articulée servant à la manipulation desdites lames.

Selon encore un autre mode de construction, les leviers peuvent être disposés à l'intérieur des boîtiers et dotés d'une zone de réception de l'extrémité de la lame de l'outil, qui peut ainsi agir sur le levier, lequel retransmet ensuite l'action à la lame ressort.

L'invention se situe dans cette dernière catégorie. Elle concerne également plus particulièrement les appareils électriques modulaires qui sont munis de tels connecteurs. L'un des problèmes essentiels à résoudre dans la conception de ce type de dispositifs de connexion réside notamment dans la facilité de leur montage dans les appareils qu'ils équipent.

En phase d'industrialisation, ce critère est primordial car il peut induire des avantages économiques non négligeables.

Or, dans la plupart des cas, les solutions connues proposent le montage du connecteur dans les boîtiers en deux étapes : le levier est séparé de la borne munie de la lame ressort, et leur assemblage au boîtier de l'appareil se fait séquentiellement car le boîtier participe à leur positionnement relatif. Ces solutions sont évidemment économiquement pénalisées par la nécessité d'une double intervention.

Dans la conception de l'invention, le levier est auto-porté par la structure formé par la borne et la lame ressort, et l'ensemble se présente par conséquent de manière compacte, pré-assemblé.

Un tel avantage est considérable sur le plan de la maîtrise de la chaîne industrielle de fabrication, car il permet non seulement de réduire les coûts, mais également d'augmenter la fiabilité du dispositif en simplifiant les opérations de montage.

Plus précisément, l'invention, qui concerne comme déjà mentionné un connecteur électrique, comporte :
- un levier de manipulation ;
- au moins une lame ressort du type à cage, ladite lame formant une boucle d'allure triangulaire aux angles arrondis dont les deux portions d'extrémité sont orientées sensiblement perpendiculairement l'une à l'autre ;
- une borne électrique conductrice sur laquelle est fixée la première portion d'extrémité de ladite lame, et traversant une fenêtre pratiquée dans la seconde ;
et se caractérise principalement en ce que le levier de manipulation de ladite lame mécaniquement relié à la borne, qui comporte des moyens de guidage du levier de manipulation permettant de le maintenir en permanence au contact de la lame ressort quelle que soit la position de cette dernière relativement à la borne, le levier reposant en l'absence de sollicitation sur la portion culminante de la lame ressort.

Il est alors aisé de procéder au montage de l'ensemble dans l'enveloppe d'un appareil électrique, en une seule opération portant sur le sous-ensemble complet.

L'idée est bien entendu de caler le levier entre une partie de la borne et la lame ressort.

Selon l'invention, la borne est conformée de telle sorte qu'elle s'étend jusqu'au-dessus de la portion culminante de la lame ressort, lesdits moyens de guidage du déplacement du levier au contact de ladite lame qui sont disposés au-dessus de ladite portion culminante.

Plus précisément, ces moyens de guidage consistent en au moins un logement de guidage en rotation d'un arbre du levier.

Les configurations rotatives sont les plus fréquentes pour ce type de connecteur, mais la structure précitée de la lame ressort et de la borne peut également permettre d'envisager une solution de type translative.

De préférence, le logement de guidage consiste en au moins un demi-palier doté d'un évidement hémicylindrique dont l'ouverture est orientée vers la lame ressort, la position et le dimensionnement dudit évidement ainsi que de l'arbre du levier étant prévus pour que ce dernier soit en contact permanent avec la lame ressort lorsque l'arbre est ajusté dans l'évidement.

Le maintien du levier de manipulation est toujours assuré, car la lame ressort plaque dans tous les cas l'arbre du levier de manipulation au fond du ou des logements hémisphériques.

Selon une configuration possible, la borne a une forme en L, comportant une branche sensiblement perpendiculaire à celle qui supporte la lame ressort, se développant à proximité et parallèlement à la portion de cette dernière comportant la fenêtre.

Dans ce cas, l'extrémité libre de la branche du L surplombant la partie sommitale de la lame ressort comporte deux demi-paliers hémicylindriques s'ouvrant sur ladite partie sommitale, séparés par un pan médian orienté dans le prolongement de ladite branche.

Ce pan médian remplit une fonction de butée mécanique pour le levier, le maintien stable du levier lorsque la lame n'est pas contrainte ne pouvant bien entendu être obtenu que si ce dernier est retenu par une butée tout en restant au contact de la lame en position de repos.

Selon une configuration particulière, le levier comprend, à son extrémité coopérant avec les demi-paliers, un arbre transversal auquel est fixée une butée centrale, laquelle est solidaire d'un corps principal transmettant l'action visant à contraindre le ressort.

On retrouve donc, au niveau du levier, un organe servant de butée, évidemment destiné à coopérer avec le pan médian précité.

De préférence, l'extrémité libre du corps du levier comporte une excroissance axiale munie d'un évidement, de préférence transversal.

Cet évidement permet notamment l'insertion de l'extrémité libre de la lame d'un outil, par exemple un tournevis, outil traditionnellement utilisé pour contraindre les lames ressorts de tels connecteurs.

Selon une possibilité, la face du corps du levier en regard de la lame ressort comporte une protubérance transmettant l'action imprimée au levier à ladite lame ressort.

Cette protubérance permet d'optimiser la transmission du mouvement du levier à la lame ressort, qui présente, dans sa zone de coopération avec le levier, une surface inclinée qui s'écarte progressivement de ladite face du levier. Il est par conséquent intéressant de disposer d'une telle protubérance, qui permet de démultiplier les efforts appliqués à cette partie de la lame ressort, voire d'orienter l'effort transmis à la lame.

Selon une configuration possible, le connecteur peut comporter au moins deux lames ressorts adjacentes, la portion de la borne supportant lesdites lames étant alors divisée axialement en au moins deux tronçons séparés.

Comme on le verra en détail dans la suite, cette division est nécessaire pour procéder à l'installation et au positionnement précis de chaque lame ressort.

Dans le cas où le connecteur de l'invention comporte deux lames ressorts adjacentes, le levier peut lui-même être divisé en deux parties symétriques selon un axe longitudinal médian, rendant possible la manipulation différenciée de chaque lame ressort.

Selon une variante de l'invention, la borne a une forme en U auquel on a fait subir une rotation de 90° dans le sens trigonométrique, la lame ressort étant fixée sur la branche horizontale du bas, sa portion comportant la fenêtre étant disposée à proximité de l'ouverture du U.

Dans ce cas, l'extrémité libre de la branche supérieure du U comporte un demi-palier à logement hémisphérique ouvert vers le centre du volume compris entre les branches du U.

Le levier est par conséquent dans une large mesure contenu dans le volume défini par les différentes branches du U.

Il comporte de préférence, à son extrémité axiale coopérant avec le demi-palier, un arbre transversal fixé à un corps central dont l'autre extrémité axiale est dotée d'une excroissance traversant la paroi verticale du U renversé au moyen d'une fenêtre pratiquée dans ladite paroi, la partie émergeante de ladite excroissance étant munie d'un évidement, de préférence transversal.

Cette configuration particulière en U renversé, à l'intérieur duquel se déplace le levier, a nécessité la recherche d'une solution particulière pour permettre l'accès à l'extrémité libre du levier. Il est à noter que dans cette solution, la butée haute est réalisée par le chant supérieur horizontal de la fenêtre pratiquée dans la paroi du U.

Comme dans la solution précédente en L, la face du corps du levier en regard de la lame ressort comporte une protubérance transmettant l'action imprimée au levier à ladite lame ressort.

Le positionnement de cette protubérance, non loin de l'axe de rotation, permet comme auparavant de démultiplier les efforts exercés sur le levier, et notamment de les transmettre suivant une orientation correcte.

A l'instar de la variante précédente, le connecteur suivant cette configuration peut également comporter deux lames ressorts adjacentes, la branche basse du U étant alors également séparée en deux selon une direction axiale, à son extrémité libre.

De même, le levier peut toujours être divisé en deux parties symétriques, selon un axe longitudinal médian.

Comme on l'a mentionné auparavant, la présente invention concerne non seulement le connecteur tel que décrit ci-dessus, mais également les appareils électriques modulaires du type disjoncteur qui sont munis d'au moins un tel connecteur.

De tels appareils se caractérisent dans ce cas en ce que leur boîtier comporte des moyens de loger le ou les connecteurs insérés en tant que sous-ensembles complets.

Dans le cas où de tels appareils comportent deux connecteurs, par exemple dans un dispositif phase neutre, il peut se poser un problème d'espace, la largeur des appareils étant standard et ne permettant pas l'installation de deux connecteurs doubles au même niveau.

Dans ce cas, les connecteurs peuvent être disposés superposés, et partiellement décalés transversalement. L'inévitable chevauchement transversal est alors sans effet pratique, du fait de la superposition.

L'invention va à présent être décrite plus en détail, en référence aux figures annexées, pour lesquelles :
- la figure 1 est une vue en perspective d'un connecteur selon la présente invention, dans sa configuration en L ;
- la figure 2 représente le même connecteur en vue en élévation de face ;
- la figure 3 montre, en perspective, le connecteur des figures précédentes en cours d'assemblage ;
- la figure 4 représente une variante du connecteur des figures précédentes, avec un double levier de manipulation ;
- la figure 5 représente en perspective la variante à borne en U ;
- la figure 6 montre en élévation de face le connecteur de la figure 5 ; et
- les figures 7a à 7c sont des vues partielles en perspective d'un appareil modulaire électrique dans des configurations pouvant permettre l'installation d'un ou deux connecteurs selon l'invention.

En référence à la figure 1, la borne (1) sur laquelle sont disposées les lames ressorts (2, 2') est configurée en L. La portion horizontale de la borne (1) est divisée en deux tronçons parallèles visant à permettre l'installation des lames ressorts (2, 2'), comme cela sera montré plus en détail en référence à la figure 3.

La portion verticale de ladite borne (1) est surmontée de deux demi-paliers (3, 3') séparés par un pan médian (4). Les demi-paliers (3, 3') logent un arbre (5) dont la partie centrale est solidaire d'une butée (6) le reliant au corps principal (7) du levier de manipulation (L). L'autre extrémité axiale dudit levier (L) est occupée par une excroissance (8) munie d'un évidement transversal (9).

Une protubérance (10) équipe la surface inférieure du corps principal (7) du levier (L), ladite protubérance (10) étant directement au contact de la portion inclinée de chaque lame ressort (2, 2'), comme cela apparaît clairement en figure 2.

Le fonctionnement est le suivant : lorsque l'utilisateur exerce une action, par exemple par l'intermédiaire d'un outil dont l'extrémité de la lame s'insère dans l'évidement (9), le levier (L) pivote par l'intermédiaire de son arbre (5) dans les demi-paliers (3, 3'), et sollicite les lames ressorts (2, 2') vers le bas par l'intermédiaire de la protubérance (10). Lorsque l'action exercée par l'utilisateur cesse, le levier pivote en sens inverse du fait de l'action des lames ressorts (2, 2'), jusqu'à contact de sa butée (6) sur le pan médian (4). L'action permanente desdites lames ressorts (2, 2') sur le levier (L) maintient ce dernier en position de repos dans les demi-paliers (3, 3').

La figure 3 montre l'assemblage des différents éléments du connecteur de l'invention. Les lames ressorts (2, 2') sont enfilées dans les portions horizontales parallèles séparées de la borne (1), puis l'arbre (5) du levier (L) est clipsé dans les demi-paliers (3, 3'). La direction d'insertion est figurée par les flèches. En position de repos, la butée (6) est toujours au contact du pan médian (4).

La même configuration est montréee en figure 4, avec une seule différence, qui consiste en la division du levier (L) en deux demi-leviers symétriques (L, L'). Dans ce cas, les excroissances (8, 8') sont dotées d'un évidement central (9, 9') remplissant exactement la même fonction que l'évidement transversal (9) des leviers précédents.

Le fonctionnement est rigoureusement identique à celui qui a été décrit précédemment, la commande de chaque lame ressort pouvant cependant être individualisée.

La variante montrée aux figures 5 et 6 comporte une borne en U renversé, c'est-à-dire ayant subi une rotation de 90° dans le sens trigonométrique. Les mêmes références sont attribuées aux éléments équivalents des deux variantes. Dans ce cas, l'arbre (5) est logé dans un unique demi-palier à évidement hémisphérique (3) équipant l'extrémité de la branche supérieure de la borne (1). Une des différences notables entre cette structure et la structure de la variante précédente réside notamment dans l'existence d'une fenêtre (11) pratiquée dans la branche verticale du U, permettant le passage de l'excroissance (8) munie de l'évidement transversal (9).

Par ailleurs, la branche inférieure n'est subdivisée en deux qu'au niveau de son extrémité libre, les lames ressorts (2, 2') étant insérées dans la borne (1) en U en sens inverse du sens d'insertion utilisé dans la variante précédente.

Le fonctionnement est globalement le même, le levier (L) étant autoporté entre la portion sommitale des lames ressorts (2, 2') et le logement du demi-palier hémisphérique (3). Une sollicitation de l'extrémité du levier (L), par exemple à l'aide d'un outil dont l'extrémité de la lame s'applique dans l'évidement transversal (9), provoque une rotation de l'arbre (5) dans son logement hémisphérique, la protubérance (10) transmettant alors l'effort démultiplié à ladite lame ressort (2, 2'), ce qui provoque l'ouverture du connecteur.

Les figures 7a à 7c sont des vues en perspective partielles d'appareils électriques modulaires qui peuvent être équipés de connecteurs selon l'invention. Lorsque ces connecteurs sont au nombre de deux, comme cela est par exemple le cas dans les produits phase neutre, la largeur standardisée desdits appareils ne permet pas de disposer au même niveau deux connecteurs de l'invention.

Il est par conséquent nécessaire de procéder à un décalage dans la hauteur, tel que montré aux figures 7a et 7b, qui permet un léger chevauchement transversal.

En variante, il est bien entendu possible d'équiper l'appareil électrique modulaire avec un seul connecteur selon l'invention, comme cela est montré en figure 7c.

Chaque lame ressort se voit attribuer un orifice (21, 22, 23, 24), lequel peut optionnellement être pratiqué dans un canon de guidage (25) équipant la face latérale de l'appareil électrique modulaire, quelle que soit par ailleurs sa configuration.

Les façades (F) de ces appareils modulaires sont équipées d'orifices (27, 27') permettant l'insertion d'une lame d'outil prévue pour coopérer avec les leviers (L) des connecteurs de l'invention. De même, lesdites façades (F) peuvent être équipées d'orifices de test (26, 26') permettant d'accéder aux parties sous tension avec un instrument de type testeur, notamment en vue de vérifier la qualité du raccordement.

## Revendications

1. Connecteur électrique comportant :
- un levier(L) de manipulation ;
- au moins une lame ressort (2, 2') du type à cage, ladite lame (2, 2') formant une boucle d'allure triangulaire aux angles arrondis dont les deux portions d'extrémité sont orientées sensiblement perpendiculairement l'une à l'autre ;
- une borne électrique (1) conductrice sur laquelle est fixée la première portion d'extrémité de ladite lame, et traversant une fenêtre pratiquée dans la seconde ;
**caractérisé en ce que** le levier (L) de manipulation de ladite lame (2, 2') est mécaniquement relié à la borne (1), qui comporte des moyens de guidage dudit levier (L) de manipulation permettant de le maintenir en permanence au contact de la lame ressort (2, 2') quelle que soit la position de cette dernière relativement à la borne (1), le levier (L) reposant en l'absence de sollicitation sur la portion culminante de la lame ressort (2, 2').

2. Connecteur selon la revendication précédente, **caractérisé en ce que** la borne (1) est conformée de telle sorte qu'elle s'étend jusqu'au-dessus de la portion culminante de la lame ressort (2, 2'), lesdits moyens de guidage du déplacement du levier (L) au contact de ladite lame (2, 2') étant disposés au-dessus de ladite portion culminante.

3. Connecteur selon la revendication précédente, **caractérisé en ce que** lesdits moyens de guidage consistent en au moins un logement de guidage en rotation d'un arbre (5) du levier (L).

4. Connecteur selon la revendication précédente, **caractérisé en ce que** le logement de guidage 3, 3') consiste en au moins un demi-palier doté d'un évidement hémicylindrique dont l'ouverture est orientée vers la lame ressort (2, 2'), la position et le dimensionnement dudit évidement ainsi que de l'arbre (5) du levier (L) étant prévus pour que ce dernier soit en contact permanent avec la lame ressort (2, 2') lorsque l'arbre (5) est ajusté dans l'évidement.

5. Connecteur selon l'une des revendications précédentes, **caractérisé en ce que** la borne (1) a une forme en L, comportant une partie sensiblement perpendiculaire à celle qui supporte la lame ressort (2, 2'), se développant parallèlement et à proximité de la portion de cette dernière comportant la fenêtre.

6. Connecteur selon la revendication précédente, **caractérisé en ce que** l'extrémité libre de la branche du L surplombant la partie sommitale de la lame ressort (2, 2') comporte deux demi-paliers hémicylindriques (3, 3') s'ouvrant sur ladite partie sommitale, séparés par un pan médian (4) orienté dans le prolongement de ladite branche.

7. Connecteur selon la revendication précédente, **caractérisé en ce que** le levier (L) comprend, à son extrémité coopérant avec les demi-paliers (3, 3'), un arbre (5) transversal auquel fixée une butée centrale (6), laquelle est solidaire d'un corps principal (7) transmettant l'action visant à contraindre le ressort (2, 2').

8. Connecteur selon la revendication précédente, **caractérisé en ce que** l'extrémité libre du corps du levier (L) comporte une excroissance axiale (8) munie d'un évidement (9), de préférence transversal.

9. Connecteur selon l'une des revendication 7 et 8, **caractérisé en ce que** la face du corps (7) du levier (L) en regard de la lame ressort (2, 2') comporte une protubérance (10) transmettant l'action imprimée au levier (L) à ladite lame ressort (2, 2').

10. Connecteur selon l'une quelconque des revendications précédentes, **caractérisé en ce qu'**il comporte au moins deux lames ressorts adjacentes, la branche de la borne (1) supportant lesdites lames étant divisée axialement en au moins deux tronçons séparés.

11. Connecteur selon l'une des revendications 7 à 9, **caractérisé en ce qu'**il comporte deux lames ressorts (2, 2') adjacentes, le levier étant divisé en deux parties (L, L') symétriques selon un axe longitudinal médian.

12. Connecteur selon l'une des revendications 1 à 4, **caractérisé en ce que** la borne (1) a une forme en U auquel on a fait subir une rotation de 90° dans le sens trigonométrique, la lame ressort (2, 2') étant fixée sur la branche horizontale du bas et sa portion comportant la fenêtre étant disposée à proximité de l'ouverture du U.

13. Connecteur selon la revendication précédente, **caractérisé en ce que** l'extrémité libre de la branche supérieure du U comporte un demi-palier à logement hémisphérique (3) ouvert vers le centre du volume compris entre les branches du U.

14. Connecteur selon la revendication précédente, **caractérisé en ce que** le levier (L) comporte, à son extrémité axiale coopérant avec le demi-palier (3), un arbre (5) transversal fixé à un corps central (7) dont l'autre extrémité axiale est dotée d'une excroissance (8) traversant la paroi verticale du U renversé au moyen d'une fenêtre (11) pratiquée dans ladite paroi, la partie émergeante de ladite excroissance (8) étant munie d'un évidement (9), de préférence transversal.

15. Connecteur selon la revendication précédente, **caractérisé en ce que** la face du corps (7) du levier (L) en regard de la lame ressort (2, 2') comporte une protubérance (10) transmettant l'action imprimée au levier (L) à ladite lame ressort (2, 2').

16. Connecteur selon l'une quelconque des revendications 12 à 15, **caractérisé en ce qu'**il comporte deux lames ressorts (2, 2') adjacentes, la branche basse du U étant alors séparée en deux selon une direction axiale à son extrémité libre.

17. Connecteur selon la revendication précédente, le levier étant divisé en deux parties symétriques (L, L') selon un axe longitudinal médian.

18. Appareil électrique modulaire du type disjoncteur muni d'au moins un connecteur selon l'une quelconque des revendications précédentes, **caractérisé en ce que** son boîtier comporte des moyens de loger le ou les connecteurs.

19. Appareil électrique modulaire du type disjoncteur muni d'au moins un connecteur selon la revendication précédente, **caractérisé en ce qu'**il comporte deux connecteurs superposés et partiellement décalés transversalement.

## Patentansprüche

1. Elektrisches Verbindungselement, umfassend:
- einen Bedienungshebel (L);
- mindestens ein Federblatt (2, 2') vom Käfigtyp, wobei das Blatt (2, 2') eine Schleife von dreieckigem Verlauf an den abgerundeten Winkeln bildet, von denen die beiden Endabschnitte genau senkrecht aufeinander ausgerichtet sind;
- eine elektrisch leitende Klemme (1), auf welcher der erste Endabschnitt des Blattes angebracht ist, und wobei eine Öffnung durch zweiteres hindurchführt;
**dadurch gekennzeichnet, dass** der Bedienungshebel (L) des Blattes (2, 2') mechanisch mit der Klemme (1) verbunden ist, welche Führungsmittel des Bedienungshebels (L) umfasst, welche erlauben, ihn in ständigem Kontakt mit dem Federblatt (2, 2') zu halten, was der Position dieses letzteren relativ zu der Klemme (1) entspricht, wobei der Hebel (L) bei keiner Beanspruchung auf dem Kulminationsabschnitt des Federblattes (2, 2') aufliegt.

2. Verbindungselement gemäß dem vorhergehenden Anspruch, **dadurch gekennzeichnet, dass** die Klemme (1) derart angepasst ist, dass sie sich genau über dem höchsten Abschnitt des Federblattes (2, 2') erstreckt, wobei die Führungsmittel der Verlagerung des Hebels (L) sich in Kontakt mit dem Blatt (2,2') befinden, welches über dem Kulminationsabschnitt angeordnet ist.

3. Verbindungselement gemäß dem vorhergehenden Anspruch, **dadurch gekennzeichnet, dass** die Führungsmittel mindestens ein Gehäuse einer Rotationsführung einer Welle (5) des Hebels (L) umfassen.

4. Verbindungselement gemäß dem vorhergehenden Anspruch, **dadurch gekennzeichnet, dass** Führungsgehäuse (3, 3') mindestens ein Halblager umfasst, welches mit einer halbzylindrischen Aussparung versehen ist, von welchem die Öffnung in Richtung des Federblattes (2, 2') ausgerichtet ist, wobei die Position und die Dimensionierung der Aussparung, sowie die Welle (5) des Hebels (L) vorgesehen sind, damit sich dieser letztere in ständigem Kontakt mit dem Federblatt (2, 2') befindet, wenn die Welle (5) in der Aussparung ausgerichtet ist.

5. Verbindungselement gemäß den vorhergehenden Ansprüchen, **dadurch gekennzeichnet, dass** die Klemme (1) die Form eines "L" aufweist, umfassend einen Teil, der sich genau senkrecht auf jenem befindet, der das Federblatt (2, 2') trägt, welches sich parallel und in der Nähe des Abschnittes dieses letzteren ausformt, welches die Öffnung umfasst.

6. Verbindungselement gemäß dem vorhergehenden Anspruch, **dadurch gekennzeichnet, dass** das freie Ende des Arms des L, welches den höchsten Teil des Federblattes (2, 2') überragt, zwei halbzylindrische Halblager (3, 3') umfasst, welche sich auf dem höchsten Teil öffnen, wobei sie durch ein Mittelstück (4) getrennt sind, welches in der Verlängerung des Armes ausgerichtet ist.

7. Verbindungselement gemäß dem vorhergehenden Anspruch, **dadurch gekennzeichnet, dass** der Hebel (L), an seinem mit den Halblagern (3, 3') zusammenwirkendem Ende einen Querarm (5) umfasst, auf welchem ein mittlerer Begrenzer (6) befestigt ist, welcher mit einem Hauptkörper (7) verbunden ist, der die Belastung überträgt, welche beabsichtigt ist, die Feder (2, 2') zu beanspruchen.

8. Verbindungselement gemäß dem vorhergehenden Anspruch, **dadurch gekennzeichnet, dass** das freie Ende des Körpers des Hebels (L) einen axialen Auswuchs (8) umfasst, welcher vorzugsweise mit einer Queraussparung (9) versehen ist.

9. Verbindungselement gemäß einem der Ansprüche 7 und 8, **dadurch gekennzeichnet, dass** die Vorderseite des Körpers (7) des Hebels (L) im Hinblick auf das Federblatt (2, 2') eine Ausstülpung (10) umfasst, welche die auf den Hebel (L) ausgeübte Belastung auf das Federblatt (2, 2') überträgt.

10. Verbindungselement gemäß irgendeinem der vorhergehenden Ansprüche, **dadurch gekennzeichnet, dass** es mindestens zwei benachbarte Federblätter umfasst, wobei der Arm der Klemme (1) die Blätter stützt, die axial in mindestens zwei getrennte Abschnitte unterteilt sind.

11. Verbindungselement gemäß einem der Ansprüche 7 und 9, **dadurch gekennzeichnet, dass** es zwei benachbarte Federblätter (2, 2') umfasst, wobei der Hebel in zwei symmetrische Teile (L, L') entlang einer mittleren longitudinalen Achse unterteilt ist.

12. Verbindungselement gemäß einem der Ansprüche 1 bis 4, **dadurch gekennzeichnet, dass** die Klemme (1) eine Form eines U aufweist, bei welchem eine Rotation um 90° im trigonometrischen Sinne ausgeübt wird, wobei das Federblatt (2,2') auf dem horizontalen Arm des unteren Teils fixiert ist, und wobei sein Abschnitt die Öffnung umfasst, welches in der Nähe der Öffnung des U angeordnet ist.

13. Verbindungselement gemäß dem vorhergehenden Anspruch, **dadurch gekennzeichnet, dass** das freie Ende des oberen Armes des U ein Halblager in dem halbkugelförmigen Gehäuse (3) umfasst, welches in Richtung des Volumszentrums geöffnet ist, welches sich zwischen den Armen des U befindet.

14. Verbindungselement gemäß dem vorhergehenden Anspruch, **dadurch gekennzeichnet, dass** der Hebel (L) an seinem axialen Ende, welches mit dem Halblager (3) zusammenwirkt, eine Querwelle (5) umfasst, welche auf einem Hauptkörper (7) befestigt ist, von dem das andere axiale Ende mit einem Auswuchs (8) versehen ist, welcher durch die vertikale Wand des U hindurch geht, welche durch mindestens eine Öffnung (11) in der Wand reversiert, wobei der aus dem Auswuchs (8) herausragende Teil mit einer bevorzugt Queraussparung (9) versehen ist.

15. Verbindungselement gemäß dem vorhergehenden Anspruch, **dadurch gekennzeichnet, dass** die Vorderseite des Körpers (7) des Hebels (L) im Hinblick auf das Federblatt (2, 2') eine Ausstülpung (10) umfasst, welche die auf den Hebel (L) ausgeübte Belastung auf das Federblatt (2, 2') überträgt.

16. Verbindungselement gemäß irgendeinem der Ansprüche 12 bis 15, **dadurch gekennzeichnet, dass** es zwei benachbarte Federblätter (2, 2') umfasst, wobei der tieferliegende Arm des U dann entlang einer axialen Richtung zu seinem freien Ende zweigeteilt ist.

17. Verbindungselement gemäß dem vorhergehenden Anspruch, wobei der Hebel in zwei symmetrische Teile (L, L') entlang einer mittleren Längsachse unterteilt ist.

18. Modulares elektrisches Gerät vom Überlastschalter-Typ, welches mit mindestens einem Verbindungselement gemäß irgendeinem der vorhergehenden Ansprüche versehen ist, **dadurch gekennzeichnet, dass** sein Gehäuse Mittel umfasst, um den oder die Verbindungselement unterzubringen.

19. Modulares elektrisches Gerät vom Überlastschalter-Typ, welches mit mindestens einem Verbindungselement gemäß dem vorhergehenden Anspruch versehen ist, **dadurch gekennzeichnet, dass** es zwei überlagerte und teilweise quer verschobene Verbindungselemente umfasst.

## Claims

1. Electrical connector comprising:
- a handling lever (L);
- at least one spring plate (2, 2') of the cage type, the said plate (2, 2') forming a loop with a triangular shape with rounded edges, the two end portions of which are oriented substantially perpendicularly relative to one another;
- a conductive electric terminal (1) to which the first end portion of the said plate is secured, and which passes through a window provided in the second portion;
**characterised in that** the handling lever (L) for the said plate (2, 2') is mechanically connected to the terminal (1), which comprises means for guiding the said handling lever (L) which make it possible to maintain the latter continually in contact with the spring plate (2, 2') irrespective of the position of the latter relative to the terminal (1), the lever (L) being supported in the absence of stress on the highest portion of the spring plate (2, 2').

2. Connector according to the preceding claim,
**characterised in that** the terminal (1) is shaped such that it extends as far as above the highest portion of the spring plate (2, 2'), the said means for guiding the displacement of the lever (L) in contact with the said plate (2, 2') being disposed above the said highest portion.

3. Connector according to the preceding claim,
**characterised in that** the said guiding means consist of at least one receptacle for guiding a shaft (5) of the lever (L) in rotation.

4. Connector according to the preceding claim,
**characterised in that** the guiding receptacle (3, 3') consists of at least one half-bearing which is provided with a semi-cylindrical recess, the opening of which is oriented towards the spring plate (2, 2'), the position and dimensions of the said recess, as well as of the shaft (5) of the lever (L), being designed such that the latter is in continual contact with the spring plate (2, 2') when the shaft (5) is fitted in the recess.

5. Connector according to any one of the preceding claims, **characterised in that** the terminal (1) is in the shape of an "L", comprising a part which is substantially perpendicular to that which supports the spring plate (2, 2'), extending parallel to, and in the vicinity of, the portion of the latter which contains the window.

6. Connector according to the preceding claim,
**characterised in that** the free end of the branch of the "L" which overhangs the top part of the spring plate (2, 2') comprises two semi-cylindrical half-bearings (3, 3') which open onto the said top part, and are separated by a median panel (4) which is oriented in the extension of the said branch.

7. Connector according to the preceding claim,
**characterised in that** the lever (L) comprises, at its end which co-operates with the half-bearings (3, 3'), a transverse shaft (5) to which there is secured a central stop (6), which is integral with a main body (7) which transmits the action which is designed to stress the spring (2, 2').

8. Connector according to the preceding claim,
**characterised in that** the free end of the body of the lever (L) comprises an axial extension (8) which is provided with a preferably transverse recess (9).

9. Connector according to one of claims 7 and 8,
**characterised in that** the surface of the body (7) of the lever (L) which is opposite the spring plate (2, 2') comprises a projection (10) which transmits the action imparted to the lever (L) to the said spring plate (2, 2').

10. Connector according to any one of the preceding claims, **characterised in that** it comprises at least two adjacent spring plates, the branch of the terminal (1) which supports the said plates being divided axially into at least two separate sections.

11. Connector according to any one of claims 7 to 9,
**characterised in that** it comprises two adjacent spring plates (2, 2'), the lever being divided into two symmetrical parts (L, L') according to a median longitudinal axis.

12. Connector according to any one of claims 1 to 4,
**characterised in that** the terminal (1) is in the shape of a "U" which has been rotated by 90° in the trigonometric direction, the spring plate (2, 2') being secured to the horizontal branch of the base, and its portion which contains the window being disposed in the vicinity of the opening of the "U".

13. Connector according to the preceding claim,
**characterised in that** the free end of the upper branch of the "U" comprises a half-bearing with a hemispherical receptacle (3) which is open towards the centre of the volume contained between the branches of the "U".

14. Connector according to the preceding claim,
**characterised in that**, at its axial end which co-operates with the half-bearing (3), the lever (L) comprises a transverse shaft (5) which is secured to a central body (7), the other axial end of which is provided with an extension (8) which passes through the vertical wall of the overturned "U" by means of a window (11) which is provided in the said wall, the emerging part of the said extension (8) being provided with a preferably transverse recess (9).

15. Connector according to the preceding claim,
**characterised in that** the surface of the body (7) of the lever (L) opposite the spring plate (2, 2') comprises a projection (10) which transmits the action imparted to the lever (L) to the said spring plate (2, 2').

16. Connector according to any one of claims 12 to 15,
**characterised in that** it comprises two adjacent spring plates (2, 2'), the low branch of the "U" then being divided into two at its free end, according to an axial direction.

17. Connector according to the preceding claim, the lever being divided into two symmetrical parts (L, L') according to a median longitudinal axis.

18. Modular electrical device of the circuit-breaker type provided with at least one connector according to any one of the preceding claims, **characterised in that** its case comprises means for accommodating the connector(s).

19. Modular electrical device of the circuit-breaker type provided with at least one connector according to the preceding claim, **characterised in that** it comprises two connectors which are superimposed and partially offset transversely.
